# EUROPÄISCHE PATENTSCHRIFT

(11) **EP 0 794 291 B1**
(45) Veröffentlichungstag und Bekanntmachung des Hinweises auf die Patenterteilung: **06.02.2002**
(21) Anmeldenummer: 97103724.7
(22) Anmeldetag: 06.03.1997
(51) Int. Cl.: E02F 3/94

(54) **Saugfördervorrichtung, insbesondere Saugbagger**
Suction conveying device in particular a suction dredger
Dispositif de transport par aspiration nottament une drague suceuse

(30) Priorität: 07.03.1996 DE 19608782
(43) Veröffentlichungstag der Anmeldung: 10.09.1997
(73) Patentinhaber: WENGERT AG Wirtschaftsprüfungsgesellschaft Steuerberatungsgesellschaft, 78224 Singen (DE)
(72) Erfinder: Rinker, Karl, 76669 Bad Schönborn (DE)
(74) Vertreter: Lasch, Hartmut Dipl.-Ing.

(56) Entgegenhaltungen:
- EP-A- 0 368 129
- CH-A- 625 140
- DE-A- 2 311 315
- US-A- 1 849 800
- US-A- 4 558 787
- US-A- 4 660 726

## Beschreibung

Die Erfindung betrifft eine Saugfördervorrichtung, insbesondere einen Saugbagger, mit einem Saugrohr, das in einen Sammelbehälter mündet, in dem Grobanteile des Sauggutes mittels einer Siebvorrichtung aus der Förderluft abscheidbar sind und sich in einer Sammelkammer ansammeln.

Zum gezielten Aufnehmen von Sauggut werden seit einiger Zeit Saugfördervorrichtungen, insbesondere sogenannte Saugbagger eingesetzt, bei denen mit Hilfe eines Gebläses ein Unterdruck erzeugt und das Sauggut über ein Saugrohr oder einen Saugrüssel, die vorzugsweise mit einem Saugmundstück versehen sind, in einen Sammelbehälter gesaugt werden kann. Eine derartige Vorrichtung ist beispielsweise in der EP 0 368 129 C2 beschrieben und gezeigt. Im Sammelbehälter wird das Sauggut aus dem Förderluftstrom abgeschieden, bevor die Förderluft an der Austrittsseite des Gebläses ausgeblasen wird. Zum Abscheiden des Sauggutes finden üblicherweise Siebe, Filter und/oder Ablenkeinrichtungen, beispielsweise Prallbleche, Verwendung.

In bestimmten Anwendungsfällen ist es wünschenswert oder sogar notwendig, das Sauggut nicht nur aus dem Förderluftstrom abzuscheiden, sondern gleichzeitig in Fraktionen unterschiedlicher Größe zu unterteilen. Beispielhaft sei hier das Aufnehmen des Schotters eines Gleisbettes erwähnt, wobei in der Sammelkammer der relativ grobe Schotter von den im Förderluftstrom mitgeführten Feinanteilen, z.B. Sand oder sonstigen Verunreinigungen aller Art, getrennt werden muß. Die Trennung erfolgt mit Hilfe von relativ teuren und großräumigen Siebeinrichtungen, mit denen anhaftende Stoffe wie Öle und Fette jedoch kaum beseitigt werden können. Somit bleiben feine Teilchen, beispielsweise Staub, Sand etc. an dem Schotter aufgrund der Verunreinigungen wie Öl oder Fett haften, so daß der Schotter zunächst in einem separaten Arbeitsgang, beispielsweise in einem Wasserbad gereinigt werden muß, bevor er erneut in einer Gleisanlage oder ähnlichem eingebaut werden kann.

Der Erfindung liegt die Aufgabe zugrunde, eine Saugfördervorrichtung der genannten Art zu schaffen, bei der über eine lange Betriebsdauer die Grobanteile zuverlässig von den Feinanteilen des Sauggutes getrennt und die an der Oberfläche der Grobanteile haftenden Fremdstoffe gelöst werden können.

Diese Aufgabe wird erfindungsgemäß bei einer Saugvorrichtung der genannten Art dadurch gelöst, daß die Siebvorrichtung von einem Prallsieb gebildet ist, das eine Vielzahl von Roststäben aufweist, die relativ zueinander bewegbar sind, und daß das Sauggut mit der Förderluft mit hoher Geschwindigkeit auf das Prallsieb aufbringbar ist.

Erfindungsgemäß wird ein Förderluftstrom sehr hoher Geschwindigkeit, die bis zu 200 km/h betragen kann, verwendet. Dadurch wird erreicht, daß sich die Feinanteile auf der Förderstrecke von dem am unteren Ende des Saugrohrs angeordneten Saugmundstück bis zu dem im Sammelbehälter mündenden Ende des Saugrohres durch gegenseitigen Kontakt sowie durch Kontakt mit der Saugrohrwandung von den Grobteilen des Sauggutes, d.h. dem Schotter, zu einem großen Anteil bereits lösen. Wenn die Grobteile mit hoher Geschwindigkeit auf das Prallsieb auftreffen, lösen sich auch noch die am Schotter anhaftenden, gegebenenfalls klebrigen Feinanteile aufgrund der Wirkung der Massenträgheit und werden mit den bereits gelösten Feinanteilen durch die Roststäbe des Prallsiebes hindurchgesaugt. Die Grobanteile, d.h. der Schotter, wird durch die Roststäbe des Prallsiebes zurückgehalten und fällt infolge Schwerkraft nach unten in die Sammelkammer. Es hat sich gezeigt, daß durch diese Trennung von Grob- und Feinanteilen unter Wirkung der Massenträgheit eine Reinigung der Grobanteile erreicht werden kann, die es beispielsweise bei Schotter einer Gleisanlage ermöglicht, den Schotter unmittelbar aus der Saugfördervorrichtung wieder in das Gleisbett einzubauen, ohne daß eine weitere Reinigung des Schotters notwendig ist.

Wenn die Grobanteile auf das Prallsieb auftreffen, besteht die Gefahr, daß sich zumindest einige Grobanteile zwischen den Roststäben verkeilen und somit im Laufe der Zeit das Prallsieb zusetzen. Um dies zu vermeiden, ist erfindungsgemäß vorgesehen, daß die Roststäbe relativ zueinander bewegbar sind. Die gegenseitige Bewegung der Roststäbe hat zur Folge, daß sich deren relative Lage während des Betriebes vorzugsweise kontinuierlich ändert, so daß die Grobanteile nicht zwischen den Roststäben über längere Zeit hängen bleiben, wodurch eine Verstopfung der Roststäbe bzw. des Prallsiebes verhindert ist.

Die Roststäbe können entweder translatorisch relativ zueinander verschoben oder relativ zueinander geschwenkt werden. Vorzugsweise ist vorgesehen, daß zumindest einige der Roststäbe während des Saugvorgangs im wesentlichen senkrecht zu ihrer Längserstreckung bewegbar sind. In Weiterbildung der Erfindung ist dabei vorgesehen, daß die Roststäbe in Strömungsrichtung der Förderluft hin- und herbewegbar sind. Alternativ oder zusätzlich dazu können die Roststäbe auch in Richtung ihrer Längserstreckung bewegt werden.

Es hat sich als vorteilhaft erwiesen, wenn die Roststäbe im wesentlichen parallel zueinander verlaufen. Dabei sollte der Förderluftstrom unter einem möglichst großen Winkel auf das Prallsieb auftreffen. Dies wird erreicht, wenn das Prallsieb sich im wesentlichen senkrecht zur Strömungsrichtung der Förderluft erstreckt.

Um die Saugfördervorrichtung für verschiedene Einsatzgebiete ausrüsten zu können, ist in Weiterbildung der Erfindung vorgesehen, daß das Prallsieb austauschbar in dem Sammelbehälter gelagert ist. Zum Aufnehmen und Fraktionieren von Sauggut verschiedener Zusammensetzungen können somit Prallsiebe mit unterschiedlichen Abständen der Roststäbe verwendet werden. Der Austausch des Prallsiebs kann von oben nach Öffnen eines Deckels oder durch seitliches Einschieben in ein Einschubfenster vorgenommen werden.

Beim Ansaugen von Schotter an Bahnanlagen können auch Grasbüschel, Unkraut und andere Pflanzen in die Saugfördervorrichtung gelangen. Es hat sich gezeigt, daß die Pflanzen an den sich bewegenden Roststäben haften bleiben und dadurch gegebenenfalls das Prallsieb verstopfen. Um dem entgegenzuwirken, kann in Weiterbildung der Erfindung vorgesehen sein, daß zumindest einer der Roststäbe oder auch alle Roststäbe von jeweils einem umlaufenden, angetriebenen Endloselement, beispielsweise einer Gliederkette, gebildet sind. Für die Ausrichtung der Gliederkette hat es sich als vorteilhaft erwiesen, wenn sie in einer sich in Strömungsrichtung der Förderluft erstreckenden Ebene verläuft. Insbesondere können alle starken Roststäbe durch entsprechend nebeneinander angeordnete Gliederketten ausgetauscht werden. Die Gliederketten, die mittels üblicher Kettenräder umgelenkt und angetrieben sind, werden vorzugsweise in kontinuierlicher Umlaufbewegung gehalten. Durch die Bewegung der Gliederketten werden anhaftende Pflanzen aus dem direkten Anströmbereich der Förderluft wegtransportiert, so daß die Förderluft ständig das Prallsieb in ausreichendem Maße durchströmen kann.

Für besonders fest anhaftende Pflanzen oder andere Verunreinigungen kann die Gliederkette in Weiterbildung der Erfindung eine Abstreifvorrichtung insbesondere in Form eines Kammes oder Rechens besitzen, dessen Zähne zwischen den einzelnen Endloselementen bzw. Gliederketten liegen und die dort anhaftende Pflanzen lösen, so daß sie in den darunterliegenden Sammelbehälter fallen. Um die Abstreifvorrichtung vor einer eventuellen Beschädigung durch aufprallenden Schotter oder ähnliches, im Förderluftstrom mitgeführtes Gut zu schützen, sollte die Abstreifvorrichtung stromab des Endloselements, bzw. der Gliederkette angeordnet sein.

Um die Aufprallgeschwindigkeit auf das Prallsieb der Oberflächenbeschaffenheit und Festigkeit des Sauggutes anpassen zu können, ist in bevorzugter Weiterbildung der Erfindung vorgesehen, daß der Abstand zwischen dem im Sammelbehälter mündenden Ende des Saugrohres und dem Prallsieb veränderbar ist. Zu diesem Zweck ist das Saugrohr vorzugsweise axial verstellbar insbesondere am Sammelbehälter gelagert.

In einer weiteren Ausgestaltung der Erfindung kann das Saugrohr schwenkbar am Sammelbehälter gelagert sein. Auf diese Weise kann das im Sammelbehälter befindliche Ende des Saugrohres, an dem der Förderluftstrom mit dem Sauggut austritt, während des Saugens um einige Winkelgrade geschwenkt werden, um die Breite des Rostes des Prallsiebes möglichst vollständig überstreichen zu können. Dadurch wird das Aufbauen von klebrigem Sauggut auf dem Rost des Prallsiebes verhindert und eine gleichmäßige Beaufschlagung und Abnutzung der Roststäbe erreicht.

Um die Gefahr einer Verstopfung des Prallsiebes zu vermeiden, können die Roststäbe des Prallsiebes verschiedene Querschnittsformen besitzen.

Das Prallsieb, das sich über einen Teil der Breite oder vorzugsweise über die gesamte Breite des Sammelbehälters erstreckt, kann relativ zur Strömungsrichtung der Förderluft in der Neigung veränderbar sein, um auf diese Weise den Aufprallwinkel des Sauggutes dessen Art und Festigkeit anpassen zu können.

Eventuell sich zwischen den Roststäben kurzzeitig verkeilende Grobanteile fallen infolge Schwerkraft zuverlässig von dem Prallsieb ab, wenn die dem Saugrohr zugewandte Oberfläche des Prallsiebes gegen den Boden der Sammelkammer geneigt bzw. gerichtet ist.

Die Roststäbe des Prallsiebes müssen nicht in einer Ebene liegen, vielmehr kann ebenfalls vorgesehen sein, daß das Prallsieb in Richtung des Saugrohres konvex oder konkav geformt ist.

Bei Verwendung der Saugfördervorrichtung zum Aufnehmen von Schotter in einem Gleisbett hält das Prallsieb den Schotter in der Sammelkammer zurück, während die Feinanteile, d.h. Sand, Staub sowie Öl und Fett durch das Prallsieb hindurchtreten. Vorzugsweise ist dem Prallsieb eine zweite Sammelkammer für Feinanteile nachgeschaltet, in der durch Prallbleche und/oder -siebe die Feinanteile aus der Förderluft abgeschieden werden, sofern diese nicht schon durch Vergrößerung des Volumens und der dadurch geringer werdenden Strömungsgeschwindigkeit infolge der Schwerkraft aus dem Luftstrom ausfallen.

Weitere Einzelheiten und Merkmale der Erfindung sind aus der folgenden Beschreibung eines Ausführungsbeispiels unter Bezugnahme auf die Zeichnung ersichtlich. Es zeigen:
- Figur 1:: einen Vertikalschnitt durch den Sammelbehälter einer Saugfördervorrichtung,
- Figur 2:: einen Horizontalschnitt durch den Sammelbehälter gemäß Figur 1,
- Figuren 3a bis c:: die Roststäbe in verschiedenen Bewegungszuständen,
- Figur 4:: eine alternative Bewegungsmöglichkeit der Roststäbe,
- Figur 5:: eine Aufsicht auf Roststäbe in Form von Endloselementen und
- Figur 6:: die Seiteansicht VI in Figur 5.

Gemäß den Figuren 1 und 2 weist eine Saugfördervorrichtung 10 ein Saugrohr 11 auf, dessen eines Ende 11a in einen Sammelbehälter 13 mündet, der im wesentlichen vollständig geschlossen ist. Der Sammelbehälter 13 ist durch eine Trennwand 14 und ein oberhalb von dieser angeordnetes Prallsieb 20 in eine erste Sammelkammer 15 und eine zweite Sammelkammer 16 unterteilt. Die zweite Sammelkammer 16 besitzt einen Ausgang 12 für die Förderluft, der von einer Abscheiderschürze 17 in Abstand umgeben ist und von einem Sieb 18 überdeckt ist. Dem Ausgang 12 kann eine Feinfilterkammer nachgeschaltet sein.

Wie die Figuren 1 und 2 zeigen und es durch den Doppelpfeil A in Figur 1 angedeutet ist, ist das Saugrohr 11 axial verstellbar am Sammelbehälter 13 gelagert, wodurch der Abstand zwischen dem im Sammelbehälter 13 mündenden Ende 11a des Saugrohres 11 und dem Prallsieb 20 verändert werden kann.

Figur 2 zeigt darüber hinaus, daß das Saugrohr 11 schwenkbar am Sammelbehälter 13 gelagert ist (Doppelpfeil S), so daß bei Betrieb die gesamte Breite des Prallsiebes 20 beaufschlagt werden kann.

Das Prallsieb 20 besteht gemäß Figur 3a aus einer Vielzahl von im wesentlichen parallel angeordneten, vertikalen Roststäben 21, deren gegenseitige Lage durch einen hydraulischen Antrieb während des Saugbetriebs veränderbar ist. Darüber hinaus kann die Neigung des Prallsiebes 20 relativ zur Strömungsrichtung der Förderluft verändert werden, wie in den Figuren 1 und 2 gestrichelt dargestellt ist. Dabei kann das Prallsieb 20 in Richtung des Saugrohres 11 auch konvex oder konkav geformt sein.

Mittels eines nicht dargestellten Gebläses wird ein Förderluftstrom von dem nicht dargestellten Mundstück des Saugrohres durch das Saugrohr 11 und den Sammelbehälter 13 hindurch erzeugt. Dadurch kann Sauggut durch das Saugrohr 11 mit hoher Geschwindigkeit angesaugt werden. Das Sauggut prallt mit dieser hohen Geschwindigkeit auf das Prallsieb 20 auf, wodurch die Grobanteile, beispielsweise Schotter, von eventuell anhaftenden Verunreinigungen infolge Massenträgheit gereinigt werden. Die Grobanteile fallen infolge Schwerkraft vom Prallsieb 20 herab und sammeln sich in der ersten Sammelkammer 15. Die Roststäbe 21 des Prallsiebs 20 sind relativ zueinander bewegbar. Wie Figur 3a zeigt, befinden sich die Roststäbe 21 in ihrer Ausgangsstellung im wesentlichen in vertikaler Ausrichtung nebeneinander und senkrecht zur Strömungsrichtung L des Förderluftstroms. Wie die Figuren 3b und 3c zeigen, werden die Roststäbe 21 in Strömungsrichtung L der Förderluft hin- und herbewegt, wobei zunächst jeder zweite Roststab in Richtung stromab der Förderluft bewegt wird, während die dazwischen liegenden Roststäbe in Gegenrichtung, d.h. stromauf des Förderluftstromes bewegt werden. Bei Erreichen einer jeweiligen Endstellung wird die Bewegungsrichtung jedes Roststabes umgekehrt, so daß jeder Roststab eine oszillierende Bewegung um die in Figur 3a gezeigte Ausgangslage ausführt.

Figur 4 zeigt eine alternative Bewegungsmöglichkeit der Roststäbe, wobei jeder zweite Roststab zwischen einer Ausgangslage, in der alle Roststäbe 21 im wesentlichen nebeneinander angeordnet sind, und einer stromab gelegenen Endlage oszilliert, während die dazwischen liegenden Roststäbe zwischen der Ausgangslage und einer stromauf gelegenen Endlage oszillieren.

Es sei angemerkt, daß auch weitere Bewegungsmöglichkeiten, insbesondere auch eine ausschließliche oder zusätzliche Bewegung der Roststäbe senkrecht zur Strömungsrichtung L der Förderluft vorgesehen sein können.

Wie die Figuren 3a bis 3c und Figur 4 zeigen, besitzen die Roststäbe 21 einen im wesentlichen rechteckigen Querschnitt, dessen schmale Stirnseiten dem Förderluftstrom zugewandt sind, so daß die Roststäbe ein großes Widerstandsmoment gegen die aufprallenden Grobanteile, d.h. den Schotter besitzen und die dadurch hervorgerufenen Kräfte problemlos aufnehmen und ableiten können.

Die durch das Prallsieb 21 hindurchtretenden Feinanteile treffen auf die Abscheiderschürze 17 und fallen von dieser zum Boden der zweiten Sammelkammer 16, wo sie sich ansammeln. Der Förderluftstrom umströmt die Abscheiderschürze 17 und tritt am Auslaß 12 aus dem Sammelbehälter 13 aus, wobei eventuell im Förderluftstrom verbleibende Teilchen durch das Sieb 18 an einem Austritt aus dem Sammelbehälter 13 gehindert werden.

Die zweite Sammelkammer 16 ist im Volumen größer als die Sammelkammer 15. Dadurch tritt eine Verringerung der Strömungsgeschwindigkeit der Förderluft ein, was die Abscheidung der im Förderluftstrom mitgeführten Feinanteile begünstigt. Der Auslaß 12 führt über eine weitere Vergrößerung des Volumens zu einer nicht dargestellten Feinfilterkammer.

Die sich in der ersten Sammelkammer 15 ansammelnden Grobanteile können aufgrund der am Prallsieb 20 auftretenden Reinigungswirkung direkt wiederverwendet werden, ohne daß eine weitere Reinigung notwendig ist.

Bei dem in den Figuren 5 und 6 dargestellten Ausführungsbeispiel sind die Roststäbe 22 durch umlaufende Endloselemente in Form von Gliederketten 23 gebildet, die jeweils in einer sich in Strömungsrichtung L der Förderluft erstreckenden Ebene verlaufen. Jede Gliederkette 23 ist über Kettenräder 26 geführt und angetrieben, wobei in Figur 6 jedoch nur das obere Kettenrad 26 dargestellt ist. Alle obere Kettenräder 26 sind an einer gemeinsamen Antriebsachse 24 angebracht, die sich quer zur Strömungsrichtung L erstreckt.

Durch die kontinuierliche, in Figur 6 durch die Pfeile K angedeutete Bewegung der Gliederketten 23 können Pflanzenteile, die in der Förderluft mitgeführt werden und sich an den stromauf angeordneten Abschnitten der Gliederkette absetzen, auf die stromab angeordnete Seite der Gliederkette 23 befördert werden, wo eine Abstreifrichtung in Form eines Kammes 25 bzw. eines Rechens angeordnet ist, der die Pflanzen von den Gliederketten 23 abstreift, so daß sie in die darunterliegende zweite Sammelkammer 16 fallen.

## Patentansprüche

1. Saugfördervorrichtung (10), insbesondere Saugbagger, mit einem Saugrohr (11), das in einen Sammelbehälter (13) mündet, in dem Grobanteile des Sauggutes mittels einer Siebvorrichtung aus der Förderluft abscheidbar sind und sich in einer Sammelkammer (15) ansammeln, **dadurch gekennzeichnet, daß** die Siebvorrichtung von einem Prallsieb (20) gebildet ist, das eine Vielzahl von Roststäben (21; 22) aufweist, die relativ zueinander bewegbar sind, und daß das Sauggut mit der Förderluft mit hoher Geschwindigkeit auf das Prallsieb (20) aufbringbar ist.

2. Saugfördervorrichtung nach Anspruch 1, **dadurch gekennzeichnet, daß** zumindest einige der Roststäbe (21;22) während des Saugvorganges im wesentlichen senkrecht zu ihrer Längserstreckung bewegbar sind.

3. Saugfördervorrichtung nach Anspruch 1 oder 2, **dadurch gekennzeichnet, daß** die Roststäbe (21; 22) in Strömungsrichtung L der Förderluft hin- und herbewegbar sind.

4. Saugfördervorrichtung nach Anspruch 1 bis 3, **dadurch gekennzeichnet, daß** die Roststäbe (21; 22) im wesentlichen parallel zueinander verlaufen.

5. Saugfördervorrichtung nach einem der Ansprüche 1 bis 4, **dadurch gekennzeichnet, daß** die Roststäbe (22) in Richtung ihrer Längserstreckung bewegbar sind.

6. Saugfördervorrichtung nach einem der Ansprüche 1 bis 5, **dadurch gekennzeichnet, daß** zumindest einer der Roststäbe (22) von einem Abschnitt eines umlaufenden Endloselementes gebildet ist.

7. Saugfördervorrichtung nach Anspruch 6, **dadurch gekennzeichnet, daß** das Endloselement eine umlaufende Gliederkette (23) ist.

8. Saugfördervorrichtung nach dem Anspruch 6 oder 7, **dadurch gekennzeichnet, daß** das Endloselement in einer sich in Strömungsrichtung L der Förderluft erstreckenden Ebene umläuft.

9. Saugfördervorrichtung nach einem der Ansprüche 6 bis 8, **dadurch gekennzeichnet, daß** dem Endloselement (23) eine Abstreifvorrichtung (25) zugeordnet ist.

10. Saugfördervorrichtung nach Anspruch 9, **dadurch gekennzeichnet, daß** die Abstreifvorrichtung ein Kamm (25) ist.

11. Saugfördervorrichtung nach Anspruch 9 oder 10, **dadurch gekennzeichnet, daß** die Abstreifvorrichtung (25) stromab des Endloselements (23) angeordnet ist.

12. Saugfördervorrichtung nach einem der Ansprüche 1 bis 11, **dadurch gekennzeichnet, daß** das Prallsieb (20) sich im wesentlichen senkrecht zur Strömungsrichtung L der Förderluft erstreckt.

13. Saugfördervorrichtung nach einem der Ansprüche 1 bis 12, **dadurch gekennzeichnet, daß** das Prallsieb (20) austauschbar in dem Sammelbehälter (13) gelagert ist.

14. Saugfördervorrichtung nach einem der Ansprüche 1 bis 13, **dadurch gekennzeichnet, daß** der Abstand zwischen dem im Sammelbehälter (13) mündenden Ende (11a) des Saugrohres (11) und dem Prallsieb (20) veränderbar ist.

15. Saugfördervorrichtung nach Anspruch 14, **dadurch gekennzeichnet, daß** das Saugrohr (11) axial verstellbar gelagert ist.

16. Saugfördervorrichtung nach einem der Ansprüche 1 bis 15, **dadurch gekennzeichnet, daß** das Saugrohr (11) schwenkbar gelagert ist.

17. Saugfördervorrichtung nach einem der Ansprüche 1 bis 16, **dadurch gekennzeichnet, daß** sich das Prallsieb (20) über die gesamte Breite des Sammelbehälters (13) erstreckt.

18. Saugfördervorrichtung nach einem der Ansprüche 1 bis 17, **dadurch gekennzeichnet, daß** die Neigung des Prallsiebes (20) relativ zur Strömungsrichtung der Förderluft veränderbar ist.

19. Saugfördervorrichtung nach Anspruch 18, **dadurch gekennzeichnet, daß** die dem Saugrohr (11) zugewandte Oberfläche des Prallsiebes (20) gegen den Boden der Sammelkammer (15) gerichtet ist.

20. Saugfördervorrichtung nach einem der Ansprüche 1 bis 19, **dadurch gekennzeichnet, daß** das Prallsieb (20) in Richtung des Saugrohres (11) konvex geformt ist.

21. Saugfördervorrichtung nach einem der Ansprüche 1 bis 19, **dadurch gekennzeichnet, daß** das Prallsieb (20) in Richtung des Saugrohres (11) konkav geformt ist.

22. Saugfördervorrichtung nach einem der Ansprüche 1 bis 21, **dadurch gekennzeichnet, daß** dem Prallsieb (20) eine zweite Sammelkammer (16) für Feinanteile nachgeschaltet ist.

23. Saugfördervorrichtung nach Anspruch 22, **dadurch gekennzeichnet, daß** die zweite Sammelkammer (16) größer als die Sammelkammer (15) für Grobanteile ist.

## Claims

1. Suction conveyor (10), particularly suction dredge, having a suction pipe (11) issuing into a storage tank (13), in which the coarse fractions of the suction material can be separated from the conveying air by means of a screening device and collect in a storage chamber (15), **characterized in that** the screening device is formed by an impact screen (20), which has a plurality of grate bars (21, 22), which are movable relative to one another, and that the suction material with the conveying air can be applied at high speed to the impact screen (20).

2. Suction conveyor according to claim 1, **characterized in that**, during the suction process, at least some of the grate bars (21, 22) are movable substantially perpendicular to their longitudinal extension.

3. Suction conveyor according to claim 1 or 2, **characterized in that** the grate bars (21, 22) can be moved backwards and forwards in the flow direction L of the conveying air.

4. Suction conveyor according to claims 1 to 3, **characterized in that** the grate bars (21, 22) are substantially parallel to one another.

5. Suction conveyor according to one of the claims 1 to 4, **characterized in that** the grate bars (22) are movable in the direction of their longitudinal extension.

6. Suction conveyor according to one of the claims 1 to 5, **characterized in that** at least one of the grate bars (22) is formed by a portion of a revolving endless element.

7. Suction conveyor according to claim 6, **characterized in that** the endless element is a revolving link chain (23).

8. Suction conveyor according to claim 6 or 7, **characterized in that** the endless element revolves in a plane extending in the flow direction L of the conveying air.

9. Suction conveyor according to one of the claims 6 to 8, **characterized in that** a scraping device (25) is associated with the endless element (23).

10. Suction conveyor according to claim 9, **characterized in that** the scraping device is a comb (25).

11. Suction conveyor according to claim 9 or 10, **characterized in that** the scraping device (25) is positioned downstream of the endless element (23).

12. Suction conveyor according to one of the claims 1 to 11, **characterized in that** the impact screen (20) extends substantially perpendicular to the flow direction L of the conveying air.

13. Suction conveyor according to one of the claims 1 to 12, **characterized in that** the impact screen (20) is mounted in interchangeable manner in the storage tank (13).

14. Suction conveyor according to one of the claims 1 to 13, **characterized in that** the distance between the end (11a) of the suction pipe (11) issuing into the storage tank (13) and the impact screen (20) is variable.

15. Suction conveyor according to claim 14, **characterized in that** the suction pipe (11) is mounted in axially adjustable manner.

16. Suction conveyor according to one of the claims 1 to 15, **characterized in that** the suction pipe (11) is pivotably mounted.

17. Suction conveyor according to one of the claims 1 to 16, **characterized in that** the impact screen (20) extends over the entire width of the storage tank (13).

18. Suction conveyor according to one of the claims 1 to 17, **characterized in that** the inclination of the impact screen (20) is variable relative to the flow direction of the conveying air.

19. Suction conveyor according to claim 18, **characterized in that** the surface of the impact screen (20) facing the suction pipe (11) is directed against the bottom of the storage chamber (15).

20. Suction conveyor according to one of the claims 1 to 19, **characterized in that** the impact screen (20) is convexly shaped in the direction of the suction pipe (11).

21. Suction conveyor according to one of the claims 1 to 19, **characterized in that** the impact screen (20) is concavely shaped in the direction of the suction pipe (11).

22. Suction conveyor according to one of the claims 1 to 21, **characterized in that** a second storage chamber (16) for the fine fractions follows the impact screen (20).

23. Suction conveyor according to claim 22, **characterized in that** the second storage chamber (16) is larger than the storage chamber (15) for the coarse fractions.

## Revendications

1. Dispositif de convoyage par aspiration (10), en particulier drague suceuse, comprenant un conduit d'aspiration (11) débouchant dans un collecteur (13) dans lequel on peut séparer les particules grossières du matériau aspiré par rapport à l'air de convoyage au moyen d'un dispositif de criblage et les rassembler dans une chambre de collecte (15), **caractérisé en ce que** le dispositif de criblage est constitué par un crible à impact (20) présentant une pluralité de tiges de crible (21,22) mobiles les unes par rapport aux autres, et **en ce que** le matériau aspiré avec l'air de convoyage peut être projeté à grande vitesse sur le crible à impact (20).

2. Dispositif de convoyage par aspiration selon la revendication 1, **caractérisé en ce qu'**au moins une des tiges de crible (21,22) peut être déplacée durant le processus d'aspiration sensiblement perpendiculairement à sa direction longitudinale.

3. Dispositif de convoyage par aspiration selon la revendication 1 ou 2, **caractérisé en ce que** les tiges de crible (21,22) peuvent être déplacées selon un mouvement de va et vient dans le sens d'écoulement L de l'air de convoyage.

4. Dispositif de convoyage par aspiration selon les revendications 1 à 3, **caractérisé en ce que** les tiges de crible (21,22) s'étendent sensiblement parallèles les unes aux autres.

5. Dispositif de convoyage par aspiration selon l'une quelconque des revendications 1 à 4, **caractérisé en ce que** les tiges de crible (22) sont mobiles dans le sens de leur direction longitudinale.

6. Dispositif de convoyage par aspiration selon l'une quelconque des revendications 1 à 5, **caractérisé en ce qu'**au moins l'une des tiges de crible (22) est constituée par une portion d'un élément sans fin rotatif.

7. Dispositif de convoyage par aspiration selon la revendication 6, **caractérisé en ce que** l'élément sans fin est une chaîne à maillons (23) rotative.

8. Dispositif de convoyage par aspiration selon la revendication 6 ou 7, **caractérisé en ce que** l'élément sans fin tourne dans un plan s'étendant dans le sens d'écoulement L de l'air de convoyage.

9. Dispositif de convoyage par aspiration selon l'une quelconque des revendications 6 à 8, **caractérisé en ce qu'**un dispositif racleur (25) est associé à l'élément sans fin (23).

10. Dispositif de convoyage par aspiration selon la revendication 9, **caractérisé en ce que** le dispositif racleur est constitué par un peigne (25).

11. Dispositif de convoyage par aspiration selon la revendication 9 ou 10, **caractérisé en ce que** le dispositif racleur (25) est disposé en aval de l'élément sans fin (23).

12. Dispositif de convoyage par aspiration selon l'une quelconque des revendications 1 à 11, **caractérisé en ce que** le crible à impact (20) s'étend sensiblement perpendiculaire au sens d'écoulement L de l'air de convoyage.

13. Dispositif de convoyage par aspiration selon l'une quelconque des revendications 1 à 12, **caractérisé en ce que** le crible à impact (20) est monté de façon interchangeable dans le collecteur (13).

14. Dispositif de convoyage par aspiration selon l'une quelconque des revendications 1 à 13, **caractérisé en ce que** la distance entre l'extrémité (11a) du conduit d'aspiration (11) débouchant dans le collecteur (13) et le crible à impact (20) est modifiable.

15. Dispositif de convoyage par aspiration selon la revendication 14, **caractérisé en ce que** le conduit d'aspiration (11) est monté réglable axialement.

16. Dispositif de convoyage par aspiration selon l'une quelconque des revendications 1 à 15, **caractérisé en ce que** le conduit d'aspiration (11) est monté pivotant.

17. Dispositif de convoyage par aspiration selon l'une quelconque des revendications 1 à 16, **caractérisé en ce que** le crible à impact (20) s'étend sur la totalité de la largeur du collecteur (13).

18. Dispositif de convoyage par aspiration selon l'une quelconque des revendications 1 à 17, **caractérisé en ce que** l'inclinaison du crible à impact (20) par rapport au sens de l'écoulement de l'air de convoyage est modifiable.

19. Dispositif de convoyage par aspiration selon la revendication 18, **caractérisé en ce que** la surface du crible à impact (20) en regard du conduit d'aspiration (11) est dirigée vers le fond de la chambre de collecte (15).

20. Dispositif de convoyage par aspiration selon l'une quelconque des revendications 1 à 19, **caractérisé en ce que** le crible à impact (20) est de conformation convexe dans la direction du conduit d'aspiration (11).

21. Dispositif de convoyage par aspiration selon l'une quelconque des revendications 1 à 19, **caractérisé en ce que** le crible à impact (20) est de conformation concave dans la direction du conduit d'aspiration (11).

22. Dispositif de convoyage par aspiration selon l'une quelconque des revendications 1 à 21, **caractérisé en ce qu'**une deuxième chambre de collecte (16) pour particules fines est connectée au crible à impact (20) en aval de celui-ci.

23. Dispositif de convoyage par aspiration selon la revendication 22, **caractérisé en ce que** la deuxième chambre de collecte (16) est plus grande que la chambre de collecte (15) pour particules grossières.
